# EUROPÄISCHE PATENTSCHRIFT

(11) **EP 1 503 827 B1**
(45) Veröffentlichungstag und Bekanntmachung des Hinweises auf die Patenterteilung: **24.05.2006**
(21) Anmeldenummer: 03752684.5
(22) Anmeldetag: 31.03.2003
(51) Int. Cl.: A62C 2/10, A62C 3/02

(54) **SCHOTT ZUR ABDICHTUNG EINES TUNNELS IM BRANDFALL**
BULKHEAD FOR SEALING OFF A TUNNEL IN THE EVENT OF A FIRE
CLOISON ETANCHE SERVANT A FERMER UN TUNNEL DE MANIERE ETANCHE EN CAS D'INCENDIE

(30) Priorität: 15.05.2002 CH 809022002
(43) Veröffentlichungstag der Anmeldung: 09.02.2005
(73) Patentinhaber: Prospective Concepts AG, 8152 Glattbrugg (CH)
(72) Erfinder: KEREKES, Laszlo, CH-8037 Zürich (CH); KEREKES, Thomas, 8004 Zürich (CH)
(74) Vertreter: Salgo, Reinhold Caspar
(86) Internationale Anmeldenummer: PCT/CH2003/000206
(87) Internationale Veröffentlichungsnummer: WO 2003/097169

(56) Entgegenhaltungen:
- DE-U- 29 922 593
- FR-A- 2 764 672
- FR-A- 2 822 174
- GB-A- 2 252 728
- GB-A- 2 296 658
- GB-A- 2 327 880

## Beschreibung

Die vorliegende Erfindung betrifft ein Schott zur Abdichtung eines Tunnels im Brandfall gemäss dem Oberbegriff des Patentanspruches 1.

Vorrichtungen zur Abschottung von Tunneln sind mehrere bekannt geworden, so beispielsweise US 5 188 186 (D1), FR 2 764 672-A1 (D2), GB-A-2327880 (D3) und GB 2 296 658 A (D4). An ein Schott zur Abdichtung eines Tunnel im Brandfall sind verschiedene Anforderungen geknüpft. Es muss einen Tunnel in mehrere getrennte Sektoren unterteilen. Diese Sektoren müssen voneinander möglichst gasdicht abgetrennt sein. Weiter soll zwischen den Sektoren möglichst kein Wärmeaustausch stattfinden. Damit Rettungskräfte und/oder Aufräumequipen auf die andere Seite eines solchen Schottes gelangen können, muss es zusätzlich leicht passierbar oder wegräumbar sein.
Die Vorrichtung nach D1 verschliesst einen Tunnel indem ein sich mit chemischen Mitteln, beispielsweise Schaum, füllender Hohlkörper in einem Rahmen von der Decke des Tunnels zum Boden gleitet.
Die Vorrichtung von D2 dichtet einen Tunnel mittels eines aufblasbaren, doppelwandigen Hohlkörpers ab. Die innere Wand ist aus gasdichtem Material, die äussere aus hitzebeständigem Material gefertigt.

In D3 ist ein einfacher, alternativ doppelter Vorhang auf eine oder mehrere Rollen aufgerollt. Diese Rollen sind beispielsweise an der Decke gesichert und werden im Brandfall mit motorischen Mitteln abgerollt. Im Falle eines doppelten Vorhanges kann der Zwischenraum mit Wasser besprüht und dadurch gekühlt werden. Alternativ ist auch das Einströmenlassen von granularen chemischen Mitteln vorgesehen.

Die Erfindung gemäss D4 schliesst einen Tunnel durch Herablassen von einem oder mehreren Vorhängen ab. Diese werden mit motorischen Mitteln abgerollt oder entfaltet.

Die Vorrichtung gemäss D1 besteht aus einem mit chemischen Mitteln füllbaren Hohlkörper, der an der Tunneldecke zusammengefaltet montiert ist. Bei Gebrauch wird der Hohlkörper gefüllt und gleitet entlang vertikaler Führungselemente zu Boden. Diese Art der Montage der Führungselemente verunmöglicht einen Gebrauch dieser Erfindung bei nicht rechteckigem Tunnel-Querschnitt ohne zusätzliche Installationen. Weiter muss im Falle eines Brandes die Oberfläche nicht nur dicht sondern auch noch hitzebeständig sein.

Die gleiche Problematik gilt auch für das Material bei der Lösung gemäss D2. Zur Behebung des Hitzeproblems wird hier ein doppelwandiger Hohlkörper vorgeschlagen. Die innere Schicht ist gasdicht, die äussere hitzebeständig. Bei Temperaturen von mehreren hundert Grad während mehreren Stunden besteht jedoch die Möglichkeit, dass der Wärmefluss durch den Zwischenraum der beiden Schichten ausreicht, die innere Schicht zu erhitzen und so zum Schmelzen zu bringen, da sie mit elastischem Kunststoff beschichtet sein muss. Weiter ist es technisch sehr anspruchsvoll, die beiden Schichten über viele Quadratmeter (ein Tunnel-Querschnitt erreicht schnell 40 bis 50 m²) unter Druck- und Hitzeeinfluss sauber getrennt zu halten.

Bei der Lösung gemäss D4 werden im Wesentlichen zwei konstruktiv verschiedene vorhangartige Konstruktionen präsentiert. Einerseits wird ein Vorhang abgerollt, andererseits entfaltet. Beide Ausprägungen der Erfindungsidee müssen, um gleichzeitig hitzebeständig und gasdicht zu sein, über mehrere Schichten verfügen. Die erfindungsgemässen Silikon-Schichten werden bei den vorherrschenden Temperaturen schmelzen, die so freigelegten Keramik- oder Glasfaserschichten werden nicht mehr gasdicht sein. Die Konstruktion eines Vorhanges bringt es mit sich, dass er an den Rändern nicht völlig dicht ist. Da zum Abrollen oder Entfalten der Vorhänge motorische Mittel und eine quer durch den Tunnel ragende Abrollvorrichtung benötigt werden, ist der Einsatz dieser Erfindung auf Tunnels mit annähernd rechteckigem Querschnitt beschränkt. Weiter besteht die Gefahr, dass ein unachtsamer Autofahrer mit der Abrollvorrichtung kollidiert und einen Folgeunfall verursacht.

Aufgabe der vorliegenden Erfindung ist es, einen Tunnel im Brandfall in mehrere bezüglich Gasaustausch und Wärmetransport getrennte Sektoren zu unterteilen. Die Abschottung soll schnell und effektiv in Betrieb sein und den Rauchgasen und Hitzeeinflüssen längere Zeit standhalten.

Die Lösung der gestellten Aufgabe ist wiedergegeben im kennzeichnenden Teil des Patentanspruches 1 hinsichtlich ihrer wesentlichen Merkmale, in den weiteren Patentansprüchen hinsichtlich weiterer vorteilhafter Ausbildungen.

Anhand der beigefügten Zeichnung wird der Erfindungsgedanke näher erläutert. Es zeigen
- Fig. 1: einen Längsschnitt des Tunnelschotts,
- Fig. 2: eine Draufsicht auf das Tunnelschott mit Führungsmitteln an den Wänden im verstauten Zustand, in einem Tunnel mit ovalem Querschnitt,
- Fig. 3: eine Draufsicht auf das Tunnelschott mit Führungsmitteln an den Wänden im verstauten Zustand, in einem Tunnel mit annähernd rechteckigem Querschnitt,
- Fig. 4: einen Grundriss des Tunnelschotts im verstauten Zustand,
- Fig. 5: eine seitliche Ansicht des Tunnelschotts im verstauten Zustand,
- Fig. 6: eine Draufsicht des Tunnelschotts mit Führungsmitteln im funktionalen entfalteten zustand,
- Fig. 7: eine isometrische Ansicht des Tunnelschotts im funktionalen entfalteten Zustand in einem Tunnel mit ovalem Querschnitt,
- Fig. 8: Eine Detailansicht der Führungsmittel eines doppelwandigen Vorhangs.

Fig. 1 zeigt eine seitliche Ansicht eines ersten Ausführungsbeispiels des Erfindungsgedankens. Die Erfindung besitzt zwei grundsätzlich funktionsgetrennte Elemente. Einerseits wird mittels eines pneumatischen Hohlkörpers 1 Abdichtung des Tunnels erreicht, andererseits wird dieser Hohlkörper 1 durch Vorhänge 2 aus hitzebeständigen Materialien, wie beispielsweise Keramikfasern, geschützt. Diese Funktionstrennung ermöglicht es, dass für beide Teile der Erfindung spezifisch ideale Materialien verwendet werden können. Weiter können der pneumatische Hohlkörper 1 und die Vorhänge 2 zweckdienlich und auf einfache Art konstruiert werden. Für die hitzebeständigen Vorhänge 2 wird beispielsweise ein doppelwandiges Gewebe mit eingewebten Distanzfäden 5 verwendet, fortan mit Distanzgewebe 4 bezeichnet. Bei einer Länge der Distanzfäden 5 von etwa 20mm kommt die Konvektion innerhalb jedes der Vorhänge 2 fast völlig zum Erliegen. Es wird so ein Minimum an Wärmetransport durch die Vorhänge 2 erreicht. Um den sehr hohen Temperaturen bei einem möglichen Tunnelbrand gewachsen zu sein, können den Anforderungen entsprechend mehrere Vorhänge 2 hintereinander angebracht werden. Um jegliche mechanische Einwirkung auf den pneumatischen Hohlkörper 1 zu unterbinden, wird der innerste Vorhang 2 in einem Abstand d von beispielsweise etwa 20cm vom Hohlkörper 1 montiert. Für den pneumatischen Hohlkörper 1 wird ebenfalls ein doppelwandiges Gewebe verwendet, allerdings mit wesentlich längeren Distanzfäden 5. Dieses kann dem Tunnelquerschnitt entsprechend zusammengenäht und verarbeitet werden, so dass der pneumatische Hohlkörper 1 im aufgeblasenen Zustand den Tunnelquerschnitt wandartig abdichtet. Die wandartige Form des pneumatischen Hohlkörpers 1 garantiert einen möglichst geringen Bedarf an Gas, was zudem den Platzbedarf der allfällig vorhandenen Druckgasbehälter 8 verringert. Damit der pneumatische Hohlkörper 1 dem durch Konvektionsströmungen hervorgerufenen Druckunterschied zwischen den zu trennenden Tunnelsektoren standhält, muss er entsprechend fest an den Tunnelwänden 13 sowie Decke 16 und Fahrbahn haften. Den auftretenden Druckkräften müssen somit die erzeugten Reibungskräfte entgegenwirken. Die Reibungskräfte sind um so grösser, je breiter der Hohlkörper 1 gestaltet und je grösser der Innendruck des Hohlkörpers 1 ist.

Da es nicht möglich ist, den Wärmefluss völlig zu unterbinden, wird sich das Gas im Hohlkörper 1 mit der Zeit erwärmen und den Innendruck erhöhen. Um einen konstanten Innendruck zu gewährleisten, kann der Hohlkörper 1 mit einem Druckbegrenzungsventil 11 ausgestattet werden, so dass kein unzulässiger Überdruck entsteht

Fig. 2 und 3 zeigen Frontalansichten des Tunnelschottes bei verschiedenen Tunnelquerschnitten. Damit jeweils der ganze Querschnitt zuverlässig gegen Hitze abgeschirmt wird, können an den Tunnelwänden 13 schienenartige Führungsmittel 6 montiert werden. Innerhalb dieser Führungsmittel 6 können schwere Körper 7, beispielsweise Stahlkugeln, die sich nicht verkeilen und beispielsweise bis an die breiteste Stelle der Vorhänge 2 an deren Rändern befestigt sind, gleiten. Diese Form der Führungsmittel 6 ermöglicht einerseits ein äusserst schnelles entfalten der Vorhänge 2, da sie einfach fallen gelassen werden können, andererseits können so runde, ovale und rechteckige Tunnelquerschnitte effizient abgeschirmt werden.

Fig. 4 zeigt das Brandschott im zusammengefalteten Zustand von oben betrachtet. Der pneumatische Hohlkörper 1 und die hitzebeständigen Vorhänge 2 sind zusammengelegt und platzsparend an der Tunneldecke verstaut. Beispielsweise zwischen einem der Vorhänge 2 und dem Hohlkörper 1 oder in einer Bucht in der Tunneldecke ist ein Druckgasbehälter 8 untergebracht. Vom Druckgasbehälter 8 zum Hohlkörper 1 verläuft eine Leitung mit einem Auf/Zu-Ventil 10. Der Druckgasbehälter 8 enthält so viel Gas, dass sein Inhalt den Hohlkörper 2 bei der kältest möglichen Innentemperatur im Tunnel zu füllen und auf den vorgegebenen Überdruck zu bringen vermag. Aus dem Hohlkörper 1 heraus verläuft eine weitere Leitung mit einem Druckbegrenzungsventil 11. Dieses Ventil 11 verhindert während des Betriebes des Schotts das Entstehen eines zu grossen Überdrucks im pneumatischen Hohlkörpers 1. Damit der pneumatische Hohlkörper 1 nach Gebrauch entlastet werden kann, führt eine weitere Leitung mit einem Entlastungsventil 12 aus dem pneumatischen Hohlkörper heraus. In der Tunnelwand 13 sind Frischluftkanäle 14 eingelassen. Der pneumatische Hohlkörper 1 kann über diese beispielsweise mittels eines Gebläses 9 belüftet werden, wodurch auch eine Kühlung erreicht wird. Das Druckbegrenzungsventil 11 hält weiterhin den Druck konstant. An den Öffnungen zur Tunnelinnenseite der Kanäle 14 sind verschliessbare Klappen 15 angebracht. Davon abhängig auf welcher Seit des Schottes Hitze und Rauch vorhanden sind, können auf der Seite des Störfalles die Klappen 15 geschlossen und auf der andern Seite geöffnet werden. Es ist ebenfalls erfindungsgemäss die Frischluft für das Gebläse 9 direkt vom Tunnelbelüftungssystem zu beziehen.

Fig. 5 zeigt die wichtigsten Komponenten des Brandschotts im zusammengefalteten Zustand in einer Bucht in der Tunneldecke 16 verstaut. Um den Hohlkörper 1 und die Vorhänge 2 an der Decke zu halten werden hier beispielsweise Deckel 17 verwendet. Die Vorhänge 2 sind einmal separat und einmal ineinander verschlungen zusammengefaltet dargestellt.

Fig. 6 zeigt eine Frontalansicht des Brandschotts im Betriebszustand auf den äussersten Vorhang 2. Die schweren Körper 7 sind in den Führungsmitteln 6 in ihrer Endposition angelangt und breiten so den Vorhang 2 bis beispielsweise zur maximalen Breite des Tunnelquerschnittes aus. Unterhalb der breitesten Stelle hängt der Vorhang 2 frei. Nicht dargestellt sind allenfalls sichtbare Mittel zum Verstauen des Schottes.

Fig. 7 zeigt die wesentlichen Bestandteile des Brandschottes in isometrischer Darstellung. Beiderseits des pneumatischen Hohlkörpers 1 hängen je zwei hitzebeständige Vorhänge 2. An der Tunneldecke 16 ist schematisch der Druckgasbehälter 8 dargestellt.

Fig. 8 zeigt eine Detailansicht des Führungsmittels 6. Dieses ist hier beispielsweise in die Wand 13 eingelassen dargestellt. Darin bewegen sich die schweren Körper 7, beispielsweise Stahlkugeln, die mit dem Rand des Distanzgewebes 4 verbunden sind.

Bei einem Störfall in einem Tunnel ist damit zu rechnen, dass ein Autofahrer durch Unaufmerksamkeit oder Panik in ein sich entfaltendes oder voll funktionales Brandschott hineinfährt. durch einen solchen Aufprall wird ein erfindungsgemässes Brandschott voraussichtlich zerstört. Da die Vorhänge 2 und der pneumatische Hohlkörper 1 des Brandschottes jedoch völlig aus textilen Materialien bestehen werden die Insassen des Wagens durch den Zusammenstoss nicht gefährdet.

## Patentansprüche

1. Schott zur Abdichtung eines Tunnels bei einem Brandfall mit Mitteln zum Druckgasaufbau und einem durch Druckgas aufblasbaren pneumatischen Hohlkörper (1), **dadurch gekennzeichnet, dass**
- der pneumatische Hohlkörper (1) wandartig aufgebaut ist, bestehend aus
- mindestens einem doppelwandigen Gewebe mit je zwei Gewebelagen, welche durch eine Vielzahl von Distanzfäden (5) verbunden und aussen mit einem elastischen Kunststoff beschichtet sind,
- dem Rand entlang verlaufenden Mitteln, die durch den Innendruck an Tunnelwand (13) und Tunneldecke (16) gepresst werden und so den Tunnelquerschnitt abdichten und die Oberfläche dieser Mittel so beschaffen ist, dass sie an der Tunnelinnenseite gut haften
- auf mindestens einer Seite des pneumatischen Hohlkörpers (1) mindestens ein hitzebeständiger Vorhang (2) im Abstand d zum Hohlkörper (1) vorhanden ist,

2. Schott zur Abdichtung eines Tunnels im Brandfall nach Patentanspruch 1, **dadurch gekennzeichnet, dass** der Abstand d zum Hohlkörper (1) zwischen 0.1m und 1m gross ist.

3. Schott zur Abdichtung eines Tunnels im Brandfall nach Patentanspruch 1, **dadurch gekennzeichnet, dass** der mindestens eine Vorhang (2) aus einem hitzebeständigen Distanzgewebe (4) gefertigt ist, dessen Distanzfäden (5) kürzer sind, als jene des Hohlkörpers (1).

4. Schott zur Abdichtung eines Tunnels im Brandfall nach Patentanspruch 3, **dadurch gekennzeichnet, dass** das Distanzgewebe (4) der Vorhänge (2) aus Keramikfasern gefertigt ist.

5. Schott zur Abdichtung eines Tunnels im Brandfall nach Patentanspruch 4, **dadurch gekennzeichnet, dass** die Distanzfäden (5) im Distanzgewebe (4) des Vorhangs (2) 10 bis 100 mm lang sind.

6. Schott zur Abdichtung eines Tunnels im Brandfall nach Patentanspruch 1, **dadurch gekennzeichnet, dass** Führungsschienen (6) für den mindestens einen Vorhang (2) vorhanden sind.

7. Schott zur Abdichtung eines Tunnels im Brandfall nach Patentanspruch 6, **dadurch gekennzeichnet, dass** an den Seiten des mindestens einen Vorhangs (2) Mittel zum gleiten in den Führungsschienen (6) vorhanden sind.

8. Schott zur Abdichtung eines Tunnels im Brandfall nach Patentanspruch 7, **dadurch gekennzeichnet, dass** der mindestens eine Vorhang (2) an seinen Rändern schwere Körper (7) befestigt hat, die in den Führungsschienen (6) nach unten fallen und so den innersten Vorhang (2) aufspannen.

9. Schott zur Abdichtung eines Tunnels im Brandfall nach Patentanspruch 8, **dadurch gekennzeichnet, dass** die schweren Körper (7) Kugeln aus Stahl sind.

10. Schott zur Abdichtung eines Tunnels im Brandfall nach Patentanspruch 1, **dadurch gekennzeichnet, dass** der pneumatische Hohlkörper (1) zwischen 0,2m und 1m dick ist.

11. Schott zur Abdichtung eines Tunnels im Brandfall nach Patentanspruch 1, **dadurch gekennzeichnet, dass** der pneumatische Hohlkörper auf einen Innendruck zwischen 1×10³ Pa (0,01 Bar) und 5×10⁴ Pa (0,5 Bar) aufblasbar ist.

12. Schott zur Abdichtung eines Tunnels im Brandfall nach Patentanspruch 10 und 11, **dadurch gekennzeichnet, dass** der pneumatische Hohlkörper (1) 0,5m dick ist und auf einen Innendruck von 1×10⁴ Pa (0,1 Bar) aufblasbar ist

13. Schott zur Abdichtung eines Tunnels im Brandfall nach Patentanspruch 1, **dadurch gekennzeichnet, dass** ein Gebläse (9) zur Belüftung des pneumatischen Hohlkörper (1) vorhanden ist.

14. Schott zur Abdichtung eines Tunnels im Brandfall nach Patentanspruch 13, **dadurch gekennzeichnet, dass** das Gebläse (9) vom Lüftungssystem des Tunnels mit Frischluft versorgt wird.

15. Schott zur Abdichtung eines Tunnels im Brandfall nach Patentanspruch 13, **dadurch gekennzeichnet, dass** Kanäle (14), die von der Tunnelröhre zum Gebläse (9) verlaufen, mit verschliessbaren Klappen (15) vorhanden sind, und das Gebläse (9) über diese mit Frischluft versorgt wird.

16. Schott zur Abdichtung eines Tunnels im Brandfall nach Patentanspruch 1, **dadurch gekennzeichnet, dass** eine Leitung mit einem Auf/Zu-Ventil (10), die von den Mitteln zum Druckgasaufbau zum pneumatischen Hohlkörper (1) führt, vorhanden ist.

17. Schott zur Abdichtung eines Tunnels im Brandfall nach Patentanspruch 1, **dadurch gekennzeichnet, dass** eine Leitung mit einem Entlastungsventil (12), die aus dem pneumatischen Hohlkörper (1) herausführt, vorhanden ist.

18. Schott zur Abdichtung eines Tunnels im Brandfall nach Patentanspruch 1, **dadurch gekennzeichnet, dass** eine Leitung mit einem Druckbegrenzungsventil (11), die aus dem pneumatischen Hohlkörper (1) herausführt, vorhanden ist.

## Claims

1. A bulkhead for sealing off a tunnel in the event of a fire, with means for building up a gas pressure and with a pneumatic hollow body (1) that can be inflated with compressed gas, **characterized in that**
- the pneumatic hollow body (1) is realized in a wall-like fashion, consisting of
- at least one double-walled fabric with two respective fabric layers that are connected by a plurality of spacer threads (5) and the outside of which is coated with an elastic plastic material, and
- means extending along the edge that are pressed against the tunnel wall (13) and the roof (16) of the tunnel due to the internal pressure and thusly seal off the tunnel cross section, wherein the surfaces of these means are realized such that they cling well to the inside of the tunnel, and **in that**
- at least one heat-resistant curtain (2) is arranged on at least one side of the pneumatic hollow body (1) and spaced apart from the hollow body (1) by a distance d.

2. The bulkhead according to Claim 1 for sealing off a tunnel in the event of a fire, **characterized in that** the distance d from the hollow body (1) lies between 0.1 m and 1 m.

3. The bulkhead according to Claim 1 for sealing off a tunnel in the event of a fire, **characterized in that** the at least one curtain (2) is manufactured of a heat-resistant spacer fabric (4), the spacer threads (5) of which are shorter than those of the hollow body (1).

4. The bulkhead according to Claim 3 for sealing off a tunnel in the event of a fire, **characterized in that** the spacer fabric (4) of the curtains (2) consists of ceramic fibers.

5. The bulkhead according to Claim 4 for sealing off a tunnel in the event of a fire, **characterized in that** the spacer threads (5) in the spacer fabric (4) of the curtain (2) have a length between 10 and 100 mm.

6. The bulkhead according to Claim 1 for sealing off a tunnel in the event of a fire, **characterized in that** guide rails (6) are provided for the at least one curtain (2).

7. The bulkhead according to Claim 6 for sealing off a tunnel in the event of a fire, **characterized in that** the sides of the at least one curtain (2) are provided with means for sliding in the guide rails (6).

8. The bulkhead according to Claim 7 for sealing off a tunnel in the event of a fire, **characterized in that** heavy bodies (7) are fixed on the edges of the at least one curtain (2) such that they are able to drop freely in the guide rails (6) and thusly unfold the innermost curtain (2).

9. The bulkhead according to Claim 8 for sealing off a tunnel in the event of a fire, **characterized in that** the heavy bodies (7) consist of balls of steel.

10. The bulkhead according to Claim 1 for sealing off a tunnel in the event of a fire, **characterized in that** the pneumatic hollow body (1) has a thickness between 0.2 m and 1 m.

11. The bulkhead according to Claim 1 for sealing off a tunnel in the event of a fire, **characterized in that** the pneumatic hollow body can be inflated to an internal pressure between 1 x 10³ Pa (0.01 bar) and 5 x 10⁴ Pa (0.5 bar).

12. The bulkhead according to Claims 10 and 11 for sealing off a tunnel in the event of a fire, **characterized in that** the pneumatic hollow body (1) has a thickness of 0.5 m and can be inflated to an internal pressure of 1 x 10⁴ Pa (0.1 bar).

13. The bulkhead according to Claim 1 for sealing off a tunnel in the event of a fire, **characterized in that** a blower (9) is provided for ventilating the pneumatic hollow body (1).

14. The bulkhead according to Claim 13 for sealing off a tunnel in the event of a fire, **characterized in that** the blower (9) is supplied with fresh air by the ventilation system of the tunnel.

15. The bulkhead according to Claim 13 for sealing off a tunnel in the event of a fire, **characterized in that** locking flaps (15) are provided on channels (14) leading from the interior of the tunnel to the blower (9), and **in that** the blower (9) is supplied with fresh air via these channels.

16. The bulkhead according to Claim 1 for sealing off a tunnel in the event of a fire, **characterized in that** a line with an on/off valve (10) leads from the means for building up a gas pressure to the pneumatic hollow body (1).

17. The bulkhead according to Claim 1 for sealing off a tunnel in the event of a fire, **characterized in that** a line with a relief valve (12) leads out of the pneumatic hollow body (1).

18. The bulkhead according to Claim 1 for sealing off a tunnel in the event of a fire, **characterized in that** a line with a pressure control valve (11) leads out of the pneumatic hollow body (1).

## Revendications

1. Cloison pour l'obturation d'un tunnel en cas d'incendie, avec des moyens de mise en pression de gaz et un corps creux pneumatique (1) pouvant être gonflé par du gaz sous pression, **caractérisée en ce que**
- le corps creux pneumatique (1) a une structure en forme de mur composé de
- au moins un tissu à double paroi avec à chaque fois deux couches de tissu, qui sont reliées par une pluralité de fils d'écartement (5) et revêtues extérieurement d'une matière plastique élastique,
- des moyens courant le long du bord, pressés par la pression intérieure contre la paroi (13) du tunnel et contre le plafond (16) du tunnel et assurant ainsi l'étanchéité de la section du tunnel, la surface de ces moyens étant constituée de sorte à ce qu'ils adhèrent bien au côté intérieur du tunnel
- il y a, sur au moins un côté du corps creux pneumatique (1), au moins un rideau (2) résistant à la chaleur, à une distance d du corps creux (1).

2. Cloison pour l'obturation d'un tunnel en cas d'incendie selon la revendication 1, **caractérisée en ce que** la distance d* au corps creux 1 mesure entre 0,1 m et 1 m.

3. Cloison pour l'obturation d'un tunnel en cas d'incendie selon la revendication 1, **caractérisée en ce que** le rideau (2), au moins un, est fabriqué dans un tissu d'écartement (4) résistant à la chaleur, dont les fils d'écartement (5) sont plus courts que ceux du corps creux (1).

4. Cloison pour l'obturation d'un tunnel en cas d'incendie selon la revendication 3, **caractérisée en ce que** le tissu d'écartement (4) des rideaux (2) est fabriqué en fibres céramiques.

5. Cloison pour l'obturation d'un tunnel en cas d'incendie selon la revendication 4, **caractérisée en ce que** les fils d'écartement (5) du tissu d'écartement (4) du rideau (2) ont une longueur de 10 à 100 mm.

6. Cloison pour l'obturation d'un tunnel en cas d'incendie selon la revendication 1, **caractérisée en ce qu'**il existe des rails de guidage (6) pour le rideau (2), au moins un.

7. Cloison pour l'obturation d'un tunnel en cas d'incendie selon la revendication 6, **caractérisée en ce que** des moyens de coulissement dans les rails de guidage (6) existent sur les côtés du rideau (2), au moins un.

8. Cloison pour l'obturation d'un tunnel en cas d'incendie selon la revendication 7, **caractérisée en ce que** des corps lourds (7) sont fixés aux bords du rideau (2), au moins un, qui tombent vers le bas dans les rails de guidage (6) et qui tendent ainsi le rideau (2) le plus à l'intérieur.

9. Cloison pour l'obturation d'un tunnel en cas d'incendie selon la revendication 8, **caractérisée en ce que** les corps lourds (7) sont des sphères en acier.

10. Cloison pour l'obturation d'un tunnel en cas d'incendie selon la revendication 1, **caractérisée en ce que** le corps creux pneumatique (1) a une épaisseur entre 0,2 m et 1 m.

11. Cloison pour l'obturation d'un tunnel en cas d'incendie selon la revendication 1, **caractérisée en ce que** le corps creux pneumatique peut être gonflé jusqu'à une pression interne entre 1x10³Pa (0,01 bar) et 5x10⁴Pa (0,5 bar).

12. Cloison pour l'obturation d'un tunnel en cas d'incendie selon les revendications 10 et 11, **caractérisée en ce que** le corps creux pneumatique (1) a une épaisseur de 0,5 m et peut être gonflé à une pression interne de 1x10⁴Pa (0,1 bar).

13. Cloison pour l'obturation d'un tunnel en cas d'incendie selon la revendication 1, **caractérisée en ce qu'**il existe une soufflerie (9) pour la ventilation du corps creux pneumatique (1).

14. Cloison pour l'obturation d'un tunnel en cas d'incendie selon la revendication 13, **caractérisée en ce que** la soufflerie (9) est alimentée en air frais par le système de ventilation du tunnel.

15. Cloison pour l'obturation d'un tunnel en cas d'incendie selon la revendication 13, **caractérisée en ce que** des canaux (14), qui s'étendent depuis la galerie du tunnel jusqu'à la soufflerie (9), sont munis de volets refermables (15) et **en ce que** la soufflerie (9) est alimentée en air frais au moyen de ceux-ci.

16. Cloison pour l'obturation d'un tunnel en cas d'incendie selon la revendication 1, **caractérisée en ce qu'**il existe un tuyau muni d'une vanne d'ouverture/fermeture (10) allant des moyens de mise en pression de gaz jusqu'au corps creux pneumatique (1).

17. Cloison pour l'obturation d'un tunnel en cas d'incendie selon la revendication 1, **caractérisée en ce qu'**il existe un tuyau muni d'une soupape de décharge (12) qui part du corps creux pneumatique (1).

18. Cloison pour l'obturation d'un tunnel en cas d'incendie selon la revendication 1, **caractérisée en ce qu'**il existe un tuyau muni d'une soupape de limitation de pression (11) qui part du corps creux pneumatique (1).
